# EUROPÄISCHE PATENTSCHRIFT

(11) **EP 3 757 338 B1**
(45) Veröffentlichungstag und Bekanntmachung des Hinweises auf die Patenterteilung: **18.09.2024**
(21) Anmeldenummer: 20164717.9
(22) Anmeldetag: 20.03.2020
(51) Int. Cl.: E05F 15/63

(54) **VORRICHTUNG UND VERFAHREN ZUR STEUERUNG DER BEWEGUNG EINER TÜR**
DEVICE AND METHOD FOR CONTROLLING THE MOTION OF A DOOR
DISPOSITIF ET PROCÉDÉ DE COMMANDE DU MOUVEMENT D'UNE PORTE

(30) Priorität: 25.06.2019 DE 102019209122
(43) Veröffentlichungstag der Anmeldung: 30.12.2020
(73) Patentinhaber: GEZE GmbH, 71229 Leonberg (DE)
(72) Erfinder: Vögele, Roland, 71364 Winnenden (DE)

(56) Entgegenhaltungen:
- EP-A1- 1 505 239
- US-A- 4 727 679
- US-A- 5 881 497
- US-A1- 2010 115 853
- US-A1- 2016 362 928

## Beschreibung

Die Erfindung betrifft eine Vorrichtung und ein Verfahren zur Steuerung der Bewegung einer Tür. Türen wirken üblicherweise mit Türrahmen zusammen, um einen dichten Schluss zu bewirken. Insoweit existiert ein gewisses Gefährdungspotential. Wenn das Türblatt in den Türrahmen einschwenkt, entsteht zwischen beiden eine Scherwirkung, die mehr oder minder starke Verletzungen hervorrufen kann. Ähnliches gilt beim Öffnen einer Tür, wenn das Türblatt gegen eine benachbarte Wand geschwenkt wird, es kann dann zu Einklemmungen kommen. Das Verletzungspotential ist umso größer, je schneller die Türbewegung und je massenreicher die Tür selbst ist, letztlich also je größer die in der Türbewegung steckende kinetische Energie ist, die quadratisch mit der Geschwindigkeit steigt.

Es sind deshalb Türbewegungssteuerungsvorrichtungen entwickelt worden, die die Geschwindigkeit der Türbewegung auf bestimmte Werte begrenzen. Dann sind auch die kinetische Energie und damit die Unfall- und Verletzungsgefahr begrenzt.

Bekannt sind hydraulische Bewegungssteuerungen, bei denen beim Öffnen der Tür ein mechanischer Energiespeicher wie Druckfeder oder Gasdruckfeder gespannt wird, um die Tür danach wieder zu schließen. Beim Schließen wird Hydraulikflüssigkeit über Ventile gesteuert, so dass die Türbewegungsgeschwindigkeit abgebremst werden kann. Nachteil hydraulischer Steuerungen ist, dass sie im Brandfall ein zusätzliches Risiko bilden und dass ihre Wirksamkeit temperaturabhängig ist, da die Viskosität von Hydrauliköl temperaturabhängig ist.

Es wurden deshalb elektrische Türbewegungssteuerungsvorrichtungen entwickelt. Hier wird die zu bremsende Türbewegung in die Drehbewegung einer rotierenden Maschine transformiert, wobei die rotierende Maschine elektrisch abgebremst wird, etwa indem an ihren Klemmen ein Kurzschluss angelegt wird.

Fig. 4a und 4b zeigen in Schrägansicht und Draufsicht eine übliche Montageweise von Türbewegungssteuerungsvorrichtungen. 48a ist ein Türblatt, das gegenüber einem Türrahmen 48b rotatorisch beweglich ist. 48c zeigt die Steuerungsvorrichtung, die in der gezeigten Ausführungsform am Türblatt 48a angebracht ist. 48c selbst zeigt einen Träger bzw. ein Gehäuse der relevanten Komponenten. Mit 48d ist ein Hebelarm bezeichnet, der längs einer Schiene 48e verschieblich ist. Die Schiene 48e ist in der gezeigten Ausführungsform am Türrahmen 48b angebracht und bildet den Fixpunkt für die Türbewegung. Der Hebel 48d ist um Drehpunkt 48f herum schwenkbar und am Ende 48g in Schiene 48e verschieblich gelagert.

Fig. 4c zeigt den mechanischen Aufbau einer bekannten Vorrichtung, der im Inneren des bei 48c zu sehenden Gehäuses untergebracht sein kann. 40 symbolisiert einen Elektromotor mit einer Abtriebswelle 47a. Das vom Motor 40 erzeugte Moment wird vierstufig in seiner Drehzahl untersetzt. Die Stufen entsprechen den Eingriffen 41, 42, 43 und 44 von jeweiligen Zahnrädern 46a bis 46h, die auf jeweiligen Wellen 47a bis 47e sitzen. Durch das Getriebe wird die Drehzahl des Motors 40, die einige tausend Umdrehungen pro Minute sein kann, auf eine Winkelgeschwindigkeit untersetzt, die der Schwenkgeschwindigkeit des Hebels 48d bei Türbewegung entspricht. Diese Schwenkbewegung hat Geschwindigkeiten von meistens unter zehn Umdrehungen pro Minute. Der Hebel 48d ist mit der Achse 47e der letzten Getriebestufe 44 drehfest verbunden und bringt so das vom Motor 40 erzeugte Moment in die Relativbewegung der Tür 48a gegenüber ihrem Fixpunkt (Schiene 48e) ein. Soweit in dieser Beschreibung betrachtet, ist das vom Motor eingebrachte Moment ein bremsendes Moment, das sich einer anderweitig hervorgerufenen Türbewegung entgegenstellt. Das bremsende Moment kann durch Herstellen eines Kurzschlusses an Klemmen der elektrischen Maschine erzeugt werden. Die elektrische Maschine wirkt dann als Generator, dessen erzeugte Leistung am eigenen Innenwiderstand verbraucht wird. Die so umgesetzte Energie wird der Bewegungsenergie der Tür entnommen und äußert sich als Bremswirkung.

Nachteil der bisher bekannten elektrischen Lösungen ist es, dass sie vergleichsweise laut sind. Damit eine sich drehende elektrische Maschine hinreichend Bremskraft entwickeln kann, muss sie eine hinreichende Drehzahl haben. Um die Türbewegung in eine Drehbewegung hinreichender Drehzahl zu übersetzen, ist ein Getriebe notwendig. Diese Getriebe sind vergleichsweise laut, insbesondere an den Komponenten, wo die höheren Drehzahlen vorliegen.

Die EP 1505239 A1, die US 2010/0115853 A1, die US 4727679, die US 5881497 und die US 2016/0362928 A1 beschreiben einen elektrischen Türsteller mit einem Motor und einer Steuerung dafür. Die erstgenannte EP 1505239 A1 beschreibt außerdem einen Federspeicher.

Es ist Aufgabe der Erfindung, eine Vorrichtung und ein Verfahren zur Steuerung der Bewegung einer Tür anzugeben, die elektromechanisch arbeiten, kompakt sind und eine geringe Geräuschentwicklung zeigen. Außerdem sollen die Anforderungen der DIN EN 1154 erfüllt werden, in welcher unter anderem Schließmomentverläufe und Wirkungsgrade vorgeschrieben sind, um sichere Verhältnisse für Brandschutztüren zu erfüllen.

Diese Aufgabe wird mit den Merkmalen der unabhängigen Patentansprüche gelöst.

Eine Türbewegungssteuerungsvorrichtung hat die Merkmale des Anspruchs 1. Eine sich drehende elektrische Maschine wird zum Einbringen einer Bremskraft für die Türbewegung verwendet. Die erste antriebsseitige Getriebestufe des Getriebes ist zur weiteren Geräuschverringerung als Riemengetriebe ausgeführt. Dies führt in zweierlei Hinsicht zu weiterer Geräuschverringerung: Zum einen sind schon die durch den sonst vorhandenen Zahneingriff verzahnter Getriebestufen hervorgerufenen Geräusche verringert. Und zum anderen ist die elektrische Maschine durch das nachgiebige Riemenmaterial akustisch weniger stark an die Umgebung gekoppelt, so dass auch die Abstrahlung der Motorgeräusche verringert ist.

Als Riemen ist bevorzugt ein Flachriemen vorgesehen, der nahtlos, längenstabil und bevorzugt unter 2mm dick ausgebildet ist.

Zur weiteren Geräuschverringerung kann vorgesehen sein, die dem Antriebsende nächstliegende verzahnte Getriebestufe mit Schrägverzahnung auszuführen. Schräg verzahnte Getriebestufen weisen eine geringere Geräuschentwicklung beim Zahneingriff auf, so dass deren Verwendung abermals die Geräuschentwicklung verringert.

Außerdem kann das Ritzel der ersten antriebsseitigen verzahnten Getriebestufe mit vergleichsweise wenigen Zähnen ausgeführt sein, beispielsweise mit drei oder vier oder fünf Zähnen. Die Frequenz der Eingriffsgeräusche korreliert mit der Frequenz der Eingriffe. Die Frequenz der Eingriffe sinkt mit der Anzahl der Zähne, so dass mit einem Ritzel mit geringer Zahnzahl Geräusche in niedrigere Frequenzbe-reiche verschoben sind, die üblicherweise auch als weniger lästig empfunden werden.

Besonders vorteilhafte Verhältnisse betreffend Schallemission ergeben sich, da die elektrische Maschine ein bürstenloser Gleichstrommotor ist.

Die sich drehende elektrische Maschine kann einen außenliegenden Läufer aufweisen. Sie weist demzufolge einen innenliegenden Stator auf. "Innen" und "au-βen" beziehen sich dabei auf die radiale Richtung bezüglich der Drehachse der sich drehenden elektrischen Maschine. Der Stator liegt dann innen und letztendlich im Bereich der - virtuellen - Drehachse der Maschine und ist vom Rotor umgeben. Solche Maschinen bzw. Motoren werden als "Außenläufermaschine" bzw. "Außenläufermotor" bezeichnet. Sie erzeugen bei der gleichen Drehzahl ein höheres Brems- und Antriebsmomenten als Innenläufer-Maschinen/Motoren mit gleicher Baugröße. Es kann deshalb in der Gesamtauslegung auf niedrigere Motordrehzahlen gegangen werden, so dass schon dadurch die Geräuschentwicklung verringert ist. Je nach Gesamtauslegung kann dies auch dazu führen, dass eine Getriebestufe eingespart werden kann.

Allerdings liefern moderne Bauweisen herkömmlicher Motoren mit innenliegendem Läufer auch hinreichend hohe Drehmomente, so dass auch eine elektrische Maschine mit innenliegendem Läufer verwendet werden kann.

Die Bremswirkung der Maschine wird über ein Getriebe in eine die Türbewegung bremsende Kraft transformiert, die von einem Hebel ausgeübt wird, der sich mit geringer - und mit der Türbewegung korrelierender - Winkelgeschwindigkeit bewegt. Das maschinenseitige Ende des Getriebes wird als Antriebsende bezeichnet, das hebelseitige Ende als Abtriebsende.

Zur Stabilisierung des Laufs des Riemens des Riemengetriebes auf den Scheiben können die Scheiben tonnenförmig ausgeführt sein, also in Dickenrichtung betrachtet in ihrer jeweiligen Mitte einen etwas größeren Durchmesser haben als an den Enden, in Dickenrichtung betrachtet.

Angegeben wird im Anspruch 15 auch ein Verfahren zur Steuerung der Bewegung einer Tür gegenüber einem Fixpunkt durch eine erfindungsgemäße Türbewegungs-Steuerungsvorrichtung. Mittels einer rotierenden elektrischen Maschine mit außenliegendem Läufer und einer Steuerung dafür wird eine Bremskraft zwischen Tür und dem Fixpunkt erzeugt, wenn die Tür mit der Energie aus einem Federspeicher angetrieben wird. Die Bremskraft kann gesteuert oder geregelt sein, indem die elektrische Beaufschlagung der rotierenden elektrischen Maschine geeignet eingestellt wird. Über den außenliegenden Läufer teilt sich die damit veränderliche Kraft der Türbewegung mit. Die Steuerung der elektrischen Beaufschlagung der rotierenden elektrischen Maschine mit außen oder innen liegendem Läufer kann mittels Pulsbreitenmodulation eines Kurzschlussschalters an den Klemmen der Maschine erfolgen.

Nachfolgend werden Bezug nehmend auf die Zeichnungen Ausführungsformen der Erfindung beschrieben, es zeigen
- Fig. 1: in Draufsicht wesentliche Teile der Vorrichtung,
- Fig. 2: ein Schrägbild der mechanischen Komponenten,
- Fig. 3: ein einfaches Schaltbild des elektrischen Teils der Einrichtungen, und
- Fig. 4a, b und c: Abbildungen zum Stand der Technik.

Die vorstehend und nachfolgend beschriebene Türbewegungs-SteuerungsVorrichtung und das Verfahren können für Drehtüren - um Achse drehbar - oder für Schiebetüren - längs Achse verschieblich - ausgelegt sein. Es kann sich um eine Innentür oder Außentür des Gebäudes handeln. Wenngleich im vorliegenden Text Entwicklungen für Türen und deren Bewegungssteuerung beschrieben sind, sollen sie in gleicher Weise auch für Tore und Fenster und sonstige Verschlüsse von Gebäudeöffnungen anwendbar verstanden werden, wobei auch diese rotatorisch oder translatorisch verschieblich sein können, soweit nicht anders gesagt.

Fig. 1 und Fig. 2 zeigen in Draufsicht und Schrägansicht eine Ausführungsform der erfindungsgemäßen Türbewegungssteuerungsvorrichtung. 11 ist die rotierende elektrische Maschine, die einen außenliegenden Läufer/Rotor aufweist. Es kann sich um einen Elektromotor handeln oder speziell um einen Generator. Der Rotor/Läufer liegt radial außen. Innen liegt der Stator. Mit 13 ist ein Flansch bezeichnet, mittels dessen die Maschine an einem nicht gezeigten Träger oder Gehäuse befestigt werden kann. Der Flansch 13 ist mit dem Stator drehfest verbunden. 16 bezeichnet die elektrischen Anschlüsse der Maschine. Die Welle 21a ist drehfest mit dem außen liegenden Läufer/Rotor der elektrischen Maschine verbunden und im Stator, den Sie auf seiner ganzen Länge durchdringt, zweifach kugelgelagert.

Die Fig. 1 und 2 zeigen für den außenliegenden Rotor der elektrischen Maschine 11 einen außen becherförmigen Aufbau. Die sichtbare becherförmige Komponente ist der Außenumfang des Läufers/Rotors, der sich im Betrieb dreht. In einer Ausführungsform kann auf dem Außenumfang ein Generatorriemen 17 liegen, der einen Generator 14 zur Erzeugung elektrischer Energie für eine Steuerung 34 und den Betrieb der Bremsvorrichtung erzeugt. Der Flansch 13 ist fest mit dem innenliegenden Stator der Maschine 11 verbunden und bewirkt deren Befestigung an der Einbauumgebung. Der Flansch 13a hat Gewindebohrungen. Das Befestigungsblech 13b kann Langlöcher aufweisen oder über Langlöcher in einem Träger an diesem befestigt werden, um die elektrische Maschine 11 verschieblich einstellbar befestigen zu können, um die Spannung des Flachriemens 15 zu ermöglichen.

Über Welle 21a wird die Drehbewegung des außenliegenden Läufers/Rotors an ein Getriebe 12 abgegeben, das die Drehzahl der Maschine 11 auf die geringe Winkelgeschwindigkeit des Hebels 48d untersetzt. Vorgegeben ist an sich die Winkelgeschwindigkeit des Hebels 48d, weil sie durch die Türbetätigung entweder durch eine Person oder eine sonstige Antriebsquelle bestimmt ist. Nimmt man beispielsweise an, dass eine Tür innerhalb von 1,5 s von 0° nach 90° geöffnet wird, entspräche dies einer Vollkreisbewegung innerhalb von 6 s oder 10 Umdrehungen pro Minute. Dabei ist zu berücksichtigen, dass die Schwenkgeschwindigkeit der Tür nicht 1:1 mit der Schwenkgeschwindigkeit des Hebels 48d übereinstimmt. Aber größenordnungsmäßig korrelieren sie.

Elektrische Maschinen mit außenliegenden Rotoren/Läufern erzeugen bei akzeptabler Baugröße schon im Bereich unter und bis ca. 2000 U/min ein hinreichendes Moment. Will man noch etwas höhere Drehzahlbereiche, z. B. bis 2500 U/min des Motors nutzen, wird eine Gesamtdrehzahluntersetzung von 1/250 nötig, die durch das Getriebe 12 als Untersetzung der Drehgeschwindigkeit vom Antriebsende, beim Motor/Maschine 11, Welle 21a, zum Abtriebsende, Achse 21e beim Hebel 48d, zu liefern ist. Auslegungsabhängig kann dies von einem dreistufigen oder vierstufigen Getriebe geliefert werden. Dementsprechend kann das Gesamtdrehzahlverhältnis des Getriebes zwischen Antrieb und Abtrieb kleiner als 300 oder kleiner als 200 sein.

Wenn aufgrund der Verwendung einer Maschine mit außenliegendem Läufer geringere Drehzahlen nötig werden, ist schon dadurch die Geräuschentwicklung verringert. Üblicherweise korrelieren sowohl Frequenz als auch Amplitude von Geräuschen elektrischer Maschinen monoton steigend mit der Drehzahl. Dies bedeutet, dass mit Absenkung der Drehzahl sowohl Geräuschamplitude als auch Geräuschfrequenz abgesenkt und in weniger unangenehme Bereiche verlegt werden können.

Da inzwischen aber auch moderne Bauweisen elektrischer Maschinen mit innenliegendem Läufer hinreichend hohe Drehmomente liefern, kann auch eine elektrische Maschine mit innenliegendem Läufer verwendet werden.

Eine weitere Verringerung der Geräuschentwicklung ergibt sich, wenn eine oder mehrere Getriebestufen, vorzugsweise die erste Getriebestufe am Antriebsende des Getriebes - maschinenseitig - als Riementrieb ausgeführt ist. Figur 2 zeigt ihn mit den Bezugsziffern 15 und 22a und 22b. Ein Riementrieb hat keine Zahnräder, sondern einen über Schreiben 22a, 22b unterschiedlicher Durchmesser laufenden gespannten Riemen 15. Es sind dadurch die Eingriffsgeräusche von Zähnen der Verzahnung von Zahnrädern vermieden. Dies ist besonders im Bereich hoher Drehzahlen des Getriebes wirkungsvoll, also am antriebsseitigen Ende bei der elektrischen Maschine 11.

Die elektrische Maschine kann relativ zum übrigen Getriebe translatorisch verschieblich montierbar sein. Die Verschieblichkeit kann senkrecht zur Drehachse der elektrischen Maschine sein, so dass durch die Verschieblichkeit der Riemen 15 gespannt werden kann.

Die Scheiben des Riementriebs können tonnenförmig gestaltet sein. "Tonnenförmig" bedeutet, dass der Scheibendurchmesser in Dickenrichtung in der Mitte größer ist als an den Enden. Dann läuft der Riemen selbstzentrierend auf den Scheiben und wird nicht abgeworfen. Das Übersetzungsverhältnis bzw. Durchmesserverhältnis des Riementriebs kann 1:2 bis 1:6 sein und ist vorzugsweise 1:4 ± 20% oder ± 10%.

Die große Riemenscheibe ist vorzugsweise fliegend gelagert und kann als Lager Nadelhülsen aufweisen, beispielsweise eine große Hülse 21ba teilweise innerhalb der Scheibe und eine kleine Hülse 21bb entfernt von der Scheibe. Um die Axialkräfte der schräg verzahnten Zahnräder aufzufangen, können die Achsen in axialer Richtung mit Kugelköpfen abgeschlossen sein, die auf gehärteten Böden der Nadelbüchsen bzw. eines Abdeckblechs laufen. Nadelbüchsen können an der schräg und auch an den gerade verzahnten Zahnradwellen eingesetzt werden. Eine Nadelhülse an der Zahnradwelle, die ein schräg und ein gerade verzahntes Zahnrad trägt, kann in die axiale Ausdehnung der großen Riemenscheibe eintauchen. Diese verkleinert die Gesamtbauhöhe der Vorrichtung.

Die rotierende elektrische Maschine ist eine bürstenlose Gleichstrommaschine mit außen liegendem Rotor, insbesondere ein bürstenloser Gleichstrommotor, der als ein mit einer Bremskraft auf seinen Antrieb rückwirkender Generator betrieben wird. Die Steuerung der Türbewegung kann so durch Abbremsen derselben erfolgen. Um dies zu erreichen, können die Klemmen der als Generator betriebenen elektrischen Maschine vorzugsweise gesteuert oder geregelt kurzgeschlossen werden. Es wirkt dann der eigene Innenwiderstand der elektrischen Maschine als elektrische Last an den Generatorklemmen, an der entsprechend den Maschinenparametern die erzeugte Energie verbraucht und dementsprechend eine bremsende Rückwirkung auf die Türbewegung erzeugt wird. Der Energieverbrauch im Inneren der Maschine führt zu deren Erwärmung, die aber tolerabel ist oder durch geeignete Kühlung verringert werden kann.

Das Getriebe kann mehrstufig aufgebaut sein, insbesondere dreistufig oder vierstufig. Die antriebsnächste Stufe kann der schon erwähnte Riementrieb bestehend aus Scheiben 22a, 22b und Riemen 15 sein. Es kann sich eine zweite Getriebestufe mit Zahnrädern anschließen. Zur Verringerung der Eingriffsgeräusche der Zähne kann es schrägverzahnt sein. Das Ritzel mit der höchsten Drehzahl, also das kleine Zahnrad der dem Antrieb nächstliegenden Zahnrad-Getriebestufe, weist vorzugsweise nur wenige Zähne auf, um die Frequenz der Eingriffsgeräusche zu reduzieren. Das Ritzel kann weniger als acht Zähne aufweisen, insbesondere sieben, sechs, fünf, vier oder drei.

Das Riemengetriebe hat die Scheiben 22a, 22b und den Riemen 15. Die erste verzahnte Getriebestufe hat die Zahnräder 23a und 23b. Die zweite verzahnte Getriebestufe hat die Zahnräder 24a und 24b. Die folgende Getriebestufe hat die Zahnräder 25a und 25b. Es sind in der gezeigten vierstufigen Ausführungsform fünf Achsen 21a, 21b, 21c, 21d und 21e vorgesehen, um die einzelnen rotierenden Bauteile geeignet haltern und lagern zu können. 21a koinzidiert mit der Drehachse der elektrischen Maschine 11. 21e koinzidiert mit der Drehachse des Hebels 48d. Die Übersetzungen der einzelnen Getriebestufen können zwischen 1:2 und 1:8 liegen. Betrachtet wird hierbei das Durchmesserverhältnis der Scheiben 21a, 21b bzw. das Zähneverhältnis der Zahnräder. Die Drehzahl wird von der elektrischen Maschine weg fortwährend verringert bzw., in die andere Richtung schauend, von der vergleichsweise langsamen Drehbewegung des Hebels 48d durch das Getriebe in einen Drehzahlbereich erhöht, innerhalb dessen die elektrische Maschine 11 wirksam tätig sein kann. Die Gesamt-Drehzahluntersetzung des Getriebes kann zwischen 1:50 und 1:500 vom Antriebsende zum Abtriebsende, Achse 21a bis Achse 21e liegen.

Die Türbewegungs-/Steuerungsvorrichtung 10 weist einen mechanischen Energiespeicher 26a auf, und kann zudem ein Zugband 26b und eine Umlenkrolle 26c aufweisen. Er ist in Fig. 2 nur schematisch angedeutet. Es kann sich um eine Feder handeln, etwa um eine mechanische Druckfeder oder um eine Gasfeder. Üblicherweise ist die Auslegung so, dass der mechanische Energiespeicher 26a beim Öffnen einer Tür "geladen", also gespannt, wird. Dies erfolgt durch die von der die Tür öffnenden Person für die Türöffnung aufzubringenden Kraft. Danach bewirkt der mechanische Energiespeicher 26a das Schließen der Tür, indem er sie in Richtung Türschluss antreibt. Dies kann erfolgen, indem der mechanische Energiespeicher 26a mit einem entsprechenden Hebel an der abtriebsseitigen Drehachse 21e ansetzt, also auf die gleiche Achse einwirkt wie der Hebel 48d.

Die vom mechanischen Energiespeicher 26a hervorgerufene Türbewegung wird dann von der Türbewegungs-/Steuerungsvorrichtung mit dem außenliegenden Rotor soweit nötig abgebremst, um sie in sicheren Bereichen zu halten. Es wird in diesem Zusammenhang aber darauf hingewiesen, dass die Türbewegungs-/Steuerungsvorrichtung auch schon beim Öffnen der Tür als beispielsweise eine Öffnungsdämpfung eingreifen kann, insbesondere indem sie ein zu schnelles Öffnen der Tür abbremst. Auch hier können wieder Kurzschlüsse an den Klemmen der elektrischen Maschine 11 hervorgerufen werden, wie oben beschrieben.

Der Außenläufermotor kann sowohl mit einer Bremswicklung als auch mit einer Generatorwicklung bestückt sein. Damit verliert man zwar etwas Bremsmoment, kann aber mit einem Motor bremsen und Strom erzeugen. Der Motor bekommt hierfür zwei zusätzliche Leitungen. Dann ist kein eigener Generator für die Erzeugung der benötigten elektrischen Energie nötig, um ohne externe elektrische Energieversorgung auszukommen. Fig. 3 zeigt ein vereinfachtes Ersatzschaltbild der verwendeten Schaltung. Mit 11 ist die elektrische Maschine symbolisiert. 12 symbolisiert das an sie angeschlossene Getriebe, das wiederum auf die Türbewegung einwirkt. 35 ist ein Kurzschlussschalter, der vorzugsweise elektronisch betätigbar ist, also etwa ein FET. Er wird durch eine Steuerung 34 - einschließlich einer Treiberschaltung - betätigt, etwa mittels Pulsbreitenmodulation.

31 symbolisiert einen Gleichrichter, hier als Vollwellengleichrichter gezeigt, an dessen Wechselspannungsklemmen die Klemmen der elektrischen Maschine 11 liegen. Der Gleichspannungsausgang wird über einen Kondensator 32 geglättet und kann einen Energiespeicher 33, etwa einen Akku, laden, um die für den Betrieb der Steuerung 34 und für die Tastung des Schalters 35 nötige elektrische Energie bereitzustellen.

Nicht gezeigt ist Sensorik, die vorgesehen sein kann, um die Türbewegungs-Steuerungsvorrichtung angepasst betreiben zu können. Die Sensorik kann Positionssensorik für die Türbewegung und/oder Geschwindigkeitssensorik für die Türbewegung umfassen und kann mit der Steuerung 34 verbunden sein, die nach Maßgabe vorgegebener Kriterien die Bremseinrichtung auf die Sollwerte steuert oder regelt. Sie kann insbesondere den Kurzschlussschalter 35 an- und ausschalten, insbesondere mittels eines Pulsbreitenmodulationssignals, das in einem nicht eigens gezeigten Treiber mit geeignetem Tastverhältnis erzeugt wird.

Die Ausgangsfrequenz der elektrischen Leistung der elektrischen Maschine 11 im Generatorbetrieb kann von ihrer Drehzahl, ihrer Polzahl und anderen Parametern abhängen und kann im Bereich von Kilohertz liegen. Die Pulsfrequenz für die Pulsbreitenmodulation kann höher oder deutlich höher sein und kann über 10 kHz oder über 100 kHz liegen.

Die elektrische Maschine ist, wie schon gesagt, eine elektrische Maschine mit Au-βenläufer, also radial außenliegendem Rotor. Weiter vorzugsweise ist sie ein bürstenloser Gleichstrommotor. Der außenliegende Rotor kann Dauermagneten geeigneter Anordnung und geeigneter Polzahl aufweisen. Der innenliegende Stator weist eine oder mehrere geeignete Wicklungen auf. Anders als die in Fig. 3 gezeigte Ausführungsform können mehrere Kurzschlussschalter vorgesehen sein, beispielsweise drei, um drei Wicklungseinheiten (U, V, W) jeweils paarweise kurzschließen zu können.

Die Fig. 1 und 2 zeigen eine Ausführungsform, bei der zum Laden eines Elektroenergiespeichers 33 ein eigener Generator 14 vorgesehen ist, dessen Drehzahl gegenüber der der elektrischen Maschine 11 noch einmal erhöht/übersetzt wird. Es kann hier wieder ein Riementrieb mit Generatorriemen 17 vorgesehen sein, wobei der Außenumfang der elektrischen Maschine 11 als Scheibe verwendet wird. Der Riemen 17 läuft über diese "Scheibe" und läuft über eine weitere Scheibe kleineren Durchmessers, die auf der Achse des Generators 14 sitzt. Auf diese Weise kann der Generator 14 eine Drehzahl von einigen tausend U/min haben und so effektiv Energie generieren. Fig. 3 zeigt demgegenüber ein Schaltbild, bei dem eine einzige elektrische Maschine 11 vorgesehen ist, die mit speziellen Wicklungen sowohl als Bremse als auch als Generator verwendet wird. Brems- und Generatorwicklung sind geeignet zu dimensionieren.

Allgemein kann die Türbewegungs-/Steuerungsvorrichtung einen Träger aufweisen, der zur stabilen Halterung der Komponenten der Vorrichtung geeignet ist und geeignet gestaltet ist. Insbesondere werden vom Träger die einzelnen Achsen 21 und Komponenten - elektrische Maschine 11, Steuerung 34, elektrische Komponenten gemäß Fig. 3, gegebenenfalls separater Generator 14 - stabil gehalten. Soweit nötig ist ein Gehäuse mit den nötigen Durchlässen vorgesehen. Das Gehäuse kann eine Baueinheit mit dem Träger der Komponenten sein. Der Außenläufermotor und das Getriebe liegen vorzugsweise im Inneren eines Gehäuses 48c, so dass die beweglichen Teile abgeschirmt sind.

Die in den Fig. 1, 2 und 3 gezeigten Komponenten können in dem in Fig. 4a und Fig. 4b gezeigten Gehäuse/Träger 48c untergebracht sein und so an einem Türblatt 48a angebracht sein, etwa an dessen Oberkante. Der Hebel 48d sitzt auf der Welle 21e und ragt aus dem Gehäuse 48c heraus und stützt sich an einer als Fixpunkt 48e dienenden Gleitschiene am Türrahmen 48b ab.

Die Türbewegungs-Steuerungsvorrichtung kann nach DIN EN 1154 für Schließkräfte entsprechend EN3 bis EN6 ausgelegt sein. Sie kann für Türmassen zwischen 40 kg und 200 kg ausgelegt sein. In einem engen Sinn ist die Türbewegungs-Steuerungsvorrichtung tatsächlich für eine Tür, insbesondere Drehtür, im herkömmlichen Sinne des Wortes gedacht und ausgelegt, insbesondere eine Tür, deren Breite kleiner als 2 Meter oder 1,5 Meter und deren Höhe kleiner als 2,5 Meter oder 2 Meter sein kann.

### Bezugszeichenliste

- 10: Türbewegungs-Steuerungsvorrichtung
- 11: elektrische Maschine
- 12: Getriebe
- 13a: Flansch
- 13b: Befestigungsblech
- 14: Generator
- 15: Flachriemen
- 16: elektrischer Anschluss
- 17: Generatorriemen
- 21a: Antriebsende/Welle
- 21e: Abtriebsende
- 21a - 21e: Achsen
- 21ba: große Nadelhülse
- 21bb: kleine Nadelhülse
- 22a: kleine Scheibe
- 22b: große Scheibe
- 23: Zahnradstufe
- 23a: Ritzel
- 23b: Zahnrad
- 24a, 24b: Zahnräder
- 25a, 25b: Zahnräder
- 26a: mechanischer Energiespeicher
- 26b: Zugband
- 26c: Umlenkrolle
- 30: Schaltung
- 31: Gleichrichter
- 32: Kondensator
- 33: Elektroenergiespeicher
- 34: elektronische Steuerung
- 35: Kurzschlussschalter
- 40: Motor
- 41- 44: Getriebestufen
- 46a - 46h: Zahnräder
- 47a -47e: Achsen
- 48a: Tür
- 48b: Türrahmen
- 48c: Gehäuse
- 48d: Hebel
- 48e: Fixpunkt
- 48f: Drehpunkt
- 48g: Gleitschuh

## Patentansprüche

1. Türbewegungs-Steuerungsvorrichtung (10) zur Steuerung der Öffnungs- oder Schließbewegung einer Tür (48a) gegenüber einem Fixpunkt (48e), mit einem im Kraftfluss zwischen Tür und Fixpunkt anbringbaren Mechanismus zum Antreiben und/oder Abbremsen der Türbewegung gegenüber dem Fixpunkt, der dazu ausgelegt ist, zwischen Tür (48a) und Fixpunkt (48e) eine Kraft auszuüben, und der aufweist:
eine rotierende elektrische Maschine (11), die als Teil einer elektrisch betätigbaren Bremseinrichtung nützbar ist,
ein Getriebe (12), das an seinem Antriebsende (21a) mechanisch drehfest mit der elektrischen Maschine (11) verbunden ist, und
ein Kraftübertragungselement (48d), das mit dem Abtriebsende (21e) des Getriebes (12) verbunden ist,
wobei die elektrische Maschine (11) ein bürstenloser Gleichstrommotor ist,
das Getriebe an seinem Antriebsende (22a) einen Riementrieb (22a, 22b, 15) mit unterschiedlich großen Scheiben (22a, 22b) aufweist, deren kleinere (22a) drehfest mit der elektrischen Maschine (11) verbunden ist,
und wobei die Vorrichtung einen mechanischen Energiespeicher (26a) zum Speichern mechanischer Energie und Antreiben der Tür mit der gespeicherten mechanischen Energie aufweist,
**gekennzeichnet durch**
eine elektronische Steuerung (34) zur Steuerung der Bremseinrichtung, wobei die Steuerung dazu ausgelegt ist, die Bremseinrichtung zu betätigen, wenn die Tür vom mechanischen Energiespeicher (26) angetrieben wird.

2. Vorrichtung nach Anspruch 1, bei der das Getriebe (12) dreistufig oder vierstufig oder höherstufig aufgebaut ist, wobei die erste Stufe den Riementrieb aufweist und die folgenden Stufen verzahnte Zahnräder aufweisen, wobei die dem Riementrieb folgende zweite Stufe schräg verzahnte Zahnräder (23a, 23b) aufweisen kann.

3. Vorrichtung nach einem der vorherigen Ansprüche, **dadurch gekennzeichnet, dass** die dem Antriebsende (21a) des Getriebes (12) im Kraftfluss nächstliegende Zahnradstufe (23) eine Schrägverzahnung aufweist, wobei deren Ritzel (23a) weniger als 8 Zähne aufweisen kann, vorzugsweise 7, 6, 5, 4 oder 3.

4. Vorrichtung nach einem der vorherigen Ansprüche, bei der die rotierende elektrische Maschine (11) einen außenliegenden Läufer aufweist.

5. Vorrichtung nach einem der vorherigen Ansprüche, bei der die Riemenscheiben (22a, 22b) tonnenförmig sind und die elektrische Maschine (11) in einer Richtung quer zu ihrer Drehachsenrichtung einstellbar befestigbar ist.

6. Vorrichtung nach einem der vorherigen Ansprüche, bei der das Getriebe (12) drei- oder vierstufig aufgebaut ist, jede Stufe ein Drehzahl-Untersetzungsverhältnis zwischen 1:2.5 und 1:5 hat und das Gesamtdrehzahlverhältnis des Getriebes (12) zwischen Antrieb und Abtrieb kleiner als 500 oder kleiner als 300 oder kleiner als 200 ist.

7. Vorrichtung nach einem der vorherigen Ansprüche, bei der die Bremseinrichtung einen elektronischen Kurzschlussschalter (35) aufweist zum Kurzschließen der Klemmen der rotierenden elektrischen Maschine (11).

8. Vorrichtung nach Anspruch 1, wobei der mechanische Energiespeicher (26a) mit dem Abtriebsende (21e) des Getriebes verbunden ist.

9. Vorrichtung nach Anspruch 1 oder 8, bei der die Steuerung bevorzugt auch dazu ausgelegt ist, die Bremseinrichtung zu betätigen, wenn die Türbewegung den mechanischen Energiespeicher lädt, wobei das Betätigen der Bremseinrichtung bevorzugt das insbesondere pulsbreitenmodulierte Schalten eines elektronischen Kurzschlussschalters (35) umfasst.

10. Vorrichtung nach einem der vorherigen Ansprüche, mit einem Elektroenergiespeicher (32) zum Speichern elektrischer Energie für den Betrieb der Bremseinrichtung und/oder der Steuerung (34), wobei der Elektroenergiespeicher von der rotierenden elektrischen Maschine (11) oder von einem separaten Generator (14) ladbar ist.

11. Vorrichtung nach Anspruch 10, mit einem Generator zur Erzeugung in dem Elektroenergiespeicher speicherbarer elektrischer Energie, wobei der Generator eine eigens vorgesehene Generatorwicklung der Maschine ist.

12. Vorrichtung nach einem der vorherigen Ansprüche, mit einem Träger, an dem die elektrische Maschine und/oder Getriebeachsen und/oder der Generator und/oder der mechanische Energiespeicher und/oder der Elektroenergiespeicher und/oder die Steuerung angebracht sind.

13. Vorrichtung nach einem der vorherigen Ansprüche, mit einem Gehäuse, in dem die elektrische Maschine und/oder Getriebeachsen und/oder Getriebescheiben und/oder Getriebezahnräder und/oder der Generator und/oder der mechanische Energiespeicher und/oder der Elektroenergiespeicher und/oder die Steuerung untergebracht sind und aus dem das Kraftübertragungselement (48d) oder eine Getriebeachse, an der das Kraftübertragungselement angebracht ist, aus dem Gehäuse herausragt.

14. Vorrichtung nach einem der vorherigen Ansprüche, die an einem Türblatt (48a) anbringbar ist und für die ein Bereich des Türrahmens oder eine daran befestigte Einrichtung den Fixpunkt (48e) bildet.

15. Vorrichtung (10) nach einem der vorhergehenden Ansprüche,
**dadurch gekennzeichnet,**
**dass** das Getriebe einen Riemenantrieb mit einem Flachriemen aufweist, wobei der Flachriemen nahtlos, längenstabil und bevorzugt unter 2mm dick ist.

16. Verfahren zur Steuerung der Bewegung einer Tür gegenüber einem Fixpunkt durch eine Vorrichtung nach einem der vorhergehenden Ansprüche, bei dem die eine rotierende elektrische Maschine über einen Riementrieb in einem Getriebe eine Bremskraft zwischen Tür und Fixpunkt erzeugt und in dem mechanischen Energiespeicher (26a) mechanische Energie zum Antreiben der Tür gespeichert wird,
**dadurch gekennzeichnet, dass**
beim Antrieb der Tür mit der Energie aus dem mechanischen Energiespeicher (26a) das Bremsen mit der elektronischen Steuerung (34) mittels der elektrischen Maschine gesteuert wird.

## Claims

1. Door-movement control apparatus (10) for controlling the opening movement or closing movement of a door (48a) in relation to a fixed point (48e), having a mechanism, attachable in the force flow between door and fixed point, for driving and/or braking the door movement in relation to the fixed point, which mechanism is configured to exert a force between door (48a) and fixed point (48e) and has:
a rotating electric machine (11) which is usable as part of an electrically actuatable brake device,
a transmission (12) which, at its drive end (21a), is connected in a mechanically rotationally conjoint manner to the electric machine (11), and
a force-transmission element (48d) which is connected to the output end (21e) of the transmission (12),
wherein the electric machine (11) is a brushless DC motor,
the transmission has at its drive end (22a) a belt drive (22a, 22b, 15) with pulleys (22a, 22b) of different sizes, the smaller (22a) of which is connected in a rotationally conjoint manner to the electric machine (11),
and wherein the apparatus has a mechanical energy store (26a) for storing mechanical energy and for driving the door by way of the stored mechanical energy,
**characterized by**
an electronic controller (34) for controlling the brake device, wherein the controller is configured to actuate the brake device when the door is driven by the mechanical energy store (26).

2. Apparatus according to Claim 1, in the case of which the transmission (12) is constructed with three stages or four stages or more stages, wherein the first stage has the belt drive and the following stages have toothed gear wheels, wherein the second stage following the belt drive can have helically toothed gear wheels (23a, 23b).

3. Apparatus according to either of the preceding claims, **characterized in that** the gear-wheel stage (23) situated closest to the drive end (21a) of the transmission (12) in the force flow has a helical toothing, wherein the pinion (23a) thereof can have fewer than 8 teeth, for example 7, 6, 5, 4 or 3 teeth.

4. Apparatus according to one of the preceding claims, in the case of which the rotating electric machine (11) has an outer rotor.

5. Apparatus according to one of the preceding claims, in the case of which the belt pulleys (22a, 22b) are barrel-shaped and the electric machine (11) is fastenable in an adjustable manner in a direction transverse to the axis-of-rotation direction thereof.

6. Apparatus according to one of the preceding claims, in the case of which the transmission (12) is constructed with three or four stages, each stage has a rotational-speed reduction ratio of between 1:2.5 and 1:5 and the overall rotational-speed ratio of the transmission (12) between drive and output is less than 500 or less than 300 or less than 200.

7. Apparatus according to one of the preceding claims, in the case of which the brake device has an electronic short-circuit switch (35) for short-circuiting the terminals of the rotating electric machine (11).

8. Apparatus according to Claim 1, wherein the mechanical energy store (26a) is connected to the output end (21e) of the transmission.

9. Apparatus according to Claim 1 or 8, in the case of which the controller is preferably also configured to actuate the brake device when the door movement charges the mechanical energy store, wherein the actuation of the brake device preferably comprises the in particular pulse-width-modulated switching of an electronic short-circuit switch (35).

10. Apparatus according to one of the preceding claims, having an electrical energy store (32) for storing electrical energy for the operation of the brake device and/or of the controller (34), wherein the electrical energy store is able to be charged by the rotating electric machine (11) or by a separate generator (14).

11. Apparatus according to Claim 10, having a generator for generating electrical energy that is able to be stored in the electrical energy store, wherein the generator is a specially provided generator winding of the machine.

12. Apparatus according to one of the preceding claims, having a support to which the electric machine and/or transmission shafts and/or the generator and/or the mechanical energy store and/or the electrical energy store and/or the controller are attached.

13. Apparatus according to one of the preceding claims, having a housing in which the electric machine and/or transmission shafts and/or transmission pulleys and/or transmission gear wheels and/or the generator and/or the mechanical energy store and/or the electrical energy store and/or the controller are/is accommodated and from which the force-transmission element (48d) or a transmission shaft to which the force-transmission element is attached protrudes from the housing.

14. Apparatus according to one of the preceding claims, which is attachable to a door leaf (48a) and for which a region of the door frame or a device fastened thereto forms the fixed point (48e).

15. Apparatus (10) according to one of the preceding claims, **characterized in that** the transmission has a belt drive with a flat belt, wherein the flat belt is seamless, longitudinally stable and preferably less than 2 mm thick.

16. Method for controlling the movement of a door in relation to a fixed point by way of an apparatus according to one of the preceding claims, in which the rotating electric machine generates a braking force between door and fixed point via a belt drive in a transmission and mechanical energy for driving the door is stored in the mechanical energy store (26a), **characterized in that**, when the door is driven by the energy from the mechanical energy store (26a), the braking is controlled by the electronic controller (34) by means of the electric machine.

## Revendications

1. Dispositif de commande de mouvement de porte (10) permettant de commander un mouvement d'ouverture ou de fermeture d'une porte (48a) par rapport à un point fixe (48e), comprenant un mécanisme pouvant être installé dans le flux de force entre la porte et le point fixe pour entraîner et/ou freiner le mouvement de porte par rapport au point fixe, qui est conçu pour exercer une force entre la porte (48a) et le point fixe (48e) et qui présente :
une machine électrique rotative (11) qui peut être utilisée comme une partie d'un dispositif de freinage à commande électrique,
un train d'engrenages (12) qui est relié au niveau de son extrémité d'entraînement (21a) de manière mécaniquement solidaire en rotation à la machine électrique (11), et
un élément de transmission de force (48d) qui est relié à l'extrémité de sortie (21e) du train d'engrenages (12),
dans lequel la machine électrique (11) est un moteur à courant continu sans balais,
le train d'engrenages présente au niveau de son extrémité d'entraînement (22a) un entraînement par courroie (22a, 22b, 15) avec des poulies (22a, 22b) de différents formats dont la plus petite (22a) est reliée de manière solidaire en rotation à la machine électrique (11),
et dans lequel le dispositif présente un accumulateur d'énergie mécanique (26a) pour accumuler de l'énergie mécanique et pour entraîner la porte par l'énergie mécanique accumulée,
**caractérisé par** une commande électronique (34) pour commander le dispositif de freinage, la commande étant conçue pour actionner le dispositif de freinage lorsque la porte est entraînée par l'accumulateur d'énergie mécanique (26).

2. Dispositif selon la revendication 1, dans lequel le train d'engrenages (12) est constitué de trois étages ou de quatre étages ou de plusieurs étages, dans lequel le premier étage présente l'entraînement par courroie et les étages suivants présentent des roues dentées à denture, le deuxième étage après l'entraînement par courroie pouvant présenter des roues dentées (23a, 23b) à denture hélicoïdale.

3. Dispositif selon l'une quelconque des revendications précédentes, **caractérisé en ce que** l'étage de roue dentée (23) le plus proche de l'extrémité d'entraînement (21a) du train d'engrenages (12) dans le flux de force présente une denture hélicoïdale, dans lequel le pignon (23a) de celui-ci peut présenter moins de 8, de préférence 7, 6, 5, 4 ou 3 dents.

4. Dispositif selon l'une quelconque des revendications précédentes, dans lequel la machine électrique rotative (11) présente un rotor situé à l'extérieur.

5. Dispositif selon l'une quelconque des revendications précédentes, dans lequel les poulies (22a, 22b) sont en forme de tonneau et la machine électrique (11) peut être fixée de manière réglable dans une direction transversale à leur direction d'axe de rotation.

6. Dispositif selon l'une quelconque des revendications précédentes, dans lequel le train d'engrenages (12) est constitué de trois ou quatre étages, chaque étage présente un rapport de réduction de vitesse de rotation compris entre 1:2,5 et 1:5, et le rapport de vitesse de rotation total du train d'engrenages (12) entre l'entraînement et la sortie est inférieur à 500 ou inférieur à 300 ou inférieur à 200.

7. Dispositif selon l'une quelconque des revendications précédentes, dans lequel le dispositif de freinage présente un contacteur de court-circuit électronique (35) pour court-circuiter les bornes de la machine électrique rotative (11).

8. Dispositif selon la revendication 1, dans lequel l'accumulateur d'énergie mécanique (26a) est relié à l'extrémité de sortie (21e) du train d'engrenages.

9. Dispositif selon la revendication 1 ou 8, dans lequel la commande est de préférence également conçue pour actionner le dispositif de freinage lorsque le mouvement de porte charge l'accumulateur d'énergie mécanique, dans lequel l'actionnement du dispositif de freinage comprend de préférence la commutation, en particulier modulée en largeur d'impulsion, d'un contacteur de court-circuit électronique (35).

10. Dispositif selon l'une quelconque des revendications précédentes, comprenant un accumulateur d'énergie électrique (32) pour accumuler de l'énergie électrique pour le fonctionnement du dispositif de freinage et/ou de la commande (34) dans lequel l'accumulateur d'énergie électrique peut être chargé par la machine électrique rotative (11) ou par un générateur séparé (14).

11. Dispositif selon la revendication 10, comprenant un générateur pour générer de l'énergie électrique pouvant être accumulée dans l'accumulateur d'énergie électrique, le générateur étant un enroulement de générateur de la machine, prévu à cet effet.

12. Dispositif selon l'une quelconque des revendications précédentes, comprenant un support sur lequel sont installés la machine électrique et/ou les axes de train d'engrenages et/ou le générateur et/ou l'accumulateur d'énergie mécanique et/ou l'accumulateur d'énergie électrique et/ou la commande.

13. Dispositif selon l'une quelconque des revendications précédentes, comprenant un boîtier dans lequel sont logés la machine électrique et/ou les axes de train d'engrenages et/ou les poulies de train d'engrenages et/ou les roues dentées de train d'engrenages et/ou le générateur et/ou l'accumulateur d'énergie mécanique et/ou l'accumulateur d'énergie électrique et/ou la commande, et dans lequel l'élément de transmission de force (48d) ou un axe de train d'engrenages sur lequel est installé l'élément de transmission de force fait saillie du boîtier.

14. Dispositif selon l'une quelconque des revendications précédentes, qui peut être installé sur un vantail de porte (48a) et pour lequel une partie de l'encadrement de porte ou un équipement fixé à celui-ci est le point fixe (48e).

15. Dispositif (10) selon l'une quelconque des revendications précédentes, **caractérisé en ce que** le train d'engrenages présente un entraînement par courroie pourvu d'une courroie plate, dans lequel la courroie plate est sans soudure, stable en longueur et présente de préférence une épaisseur de moins de 2 mm.

16. Procédé permettant de commander le mouvement d'une porte par rapport à un point fixe par un dispositif selon l'une quelconque des revendications précédentes, dans lequel la machine électrique rotative génère par l'intermédiaire d'un entraînement par courroie dans un train d'engrenages une force de freinage entre la porte et le point fixe et de l'énergie mécanique pour entraîner la porte est accumulée dans l'accumulateur d'énergie mécanique (26a),
**caractérisé en ce que** lors de l'entraînement de la porte avec l'énergie provenant de l'accumulateur d'énergie mécanique (26a), le freinage est commandé par la commande électronique (34) au moyen de la machine électrique.
